# EUROPÄISCHE PATENTSCHRIFT

(11) **EP 3 468 855 B1**
(45) Veröffentlichungstag und Bekanntmachung des Hinweises auf die Patenterteilung: **29.09.2021**
(21) Anmeldenummer: 17739928.4
(22) Anmeldetag: 06.07.2017
(51) Int. Cl.: B61L 3/00, B61L 27/00, B61L 27/04, B61L 3/12, B61L 15/00

(54) **VERFAHREN UND SYSTEM ZUR BEEINFLUSSUNG VON SPURGEBUNDENEN FAHRZEUGEN**
METHOD AND SYSTEM FOR CONTROLLING OF RAILWAY VEHICLES
METHODE ET SYSTÊME PAR LA CONTRÔLE DES TRAINS FERROVIAIRES

(30) Priorität: 29.07.2016 DE 102016214024
(43) Veröffentlichungstag der Anmeldung: 17.04.2019
(73) Patentinhaber: Siemens Mobility GmbH, 81739 München (DE)
(72) Erfinder: BAIER, Torsten, 38315 Schladen (DE); EVERS, Bernhard, 38116 Braunschweig (DE); GEDUHN, Norbert, 31311 Uetze (DE); MÖNNICH, Hans-Jörg, 38118 Braunschweig (DE); STEINGRÖVER, Andreas, 38120 Braunschweig (DE)
(86) Internationale Anmeldenummer: PCT/EP2017/066855
(87) Internationale Veröffentlichungsnummer: WO 2018/019535

(56) Entgegenhaltungen:
- WO-A2-2009/117364
- WO-A2-2009/117364
- DE-A1- 2 633 089
- DE-A1- 2 633 089
- DE-A1- 19 856 464
- DE-A1-102011 002 772

## Beschreibung

Die Erfindung liegt auf dem Gebiet der Beeinflussung von spurgebundenen Fahrzeugen auf einem Streckennetz.

Bei einem unter dem Begriff "ATO over ETCS" bekannten Lösung für Fahrzeuge in Form von Zügen im Regional- und Fernverkehr ist jedes der Fahrzeuge (der Züge) jeweils mit einer hochwertigen aber auch teuren Intelligenz in Form einer ETCS- und ATO-Ausrüstung versehen, welche eine Einrichtung zur Sicherung der Bewegung des Fahrzeugs in Form einer automatischen Zugsicherungseinrichtung (ETCS) und eine Einrichtung zur Regelung der Bewegung des Fahrzeugs in Form einer automatischen Zugsteuerungseinrichtung (ATO) aufweist. Dabei ist die automatische Zugsteuerungseinrichtung (ATO) der automatischen Zugsicherungseinrichtung (ETCS) derart überlagert, dass die Fahrzeug-Strecken-Kommunikation, insbesondere die Kommunikation zwischen einer streckenseitigen Betriebsleittechnik (TMS) und der automatischen Zugsteuerungseinrichtung (ATO) durch die automatischen Zugsicherungseinrichtung (ETCS) realisiert ist, wobei die automatische Zugsteuerungseinrichtung (ATO) die Bewegung des Fahrzeugs optimiert während die automatische Zugsicherungseinrichtung (ETCS) die sichere Zugbewegung gewährleistet, indem sie die Zugbewegungen, insbesondere hinsichtlich der Einhaltung der örtlich zulässigen Geschwindigkeit sowie der zulässigen Höchstgeschwindigkeit des Zuges, überwacht. Die automatische Zugsteuerungseinrichtung (ATO) dient zum automatisierten Beschleunigen und Bremsen des jeweiligen Fahrzeugs und setzt einen errechneten energieoptimalen Fahrtverlauf automatisch in genaue Steuerkommandos an das Antriebs- und Bremssystem des jeweiligen Fahrzeugs um (Background Information "Automated driving by rail", Innotrans 2016 - Trade fair preview, Siemens AG, Munich, 27. Juni 2016, http://www.siemens.com/press/pool/de/events/2016/mobility/201 6-09-innotrans/background-automated-driving-e.pdf).

Bei dieser bekannten Lösung erfolgt also die Vorgabe bezüglich der zu fahrenden Geschwindigkeit fahrzeugseitig durch die automatische Zugsteuerungseinrichtung (ATO) des jeweiligen Fahrzeugs. Hierzu greift die ETCS- und ATO-Ausrüstung auf Balisen zurück, um Informationen und genaue Positionsdaten abzugreifen.

Darüber hinaus sind aus der Druckschrift WO 2009/117364 A2 verschiedene Verfahren zum Steuern eines Schienenfahrzeugs oder eines anderen angetriebenen Systems basierend auf einem optimierten Missionsplan bekannt.

Die Erfindung betrifft Verfahren zur Beeinflussung von spurgebundenen Fahrzeugen mit den Merkmalen des Anspruches 1 bei dem eine streckenseitige Vorrichtung unter Berücksichtigung des aktuellen Ortes eines jeweiligen der Fahrzeuge und unter Berücksichtigung zumindest einer aktuellen Größe, welche den Status des jeweiligen Fahrzeugs charakterisiert, eine Vorgabe bezüglich einer von dem jeweiligen Fahrzeug zu fahrenden Geschwindigkeit ermittelt, - bei dem ein zumindest die Vorgabe bezüglich der zu fahrenden Geschwindigkeit enthaltendes Signal zur Regelung des jeweiligen Fahrzeugs von der streckenseitigen Vorrichtung an das jeweilige Fahrzeug übermittelt wird und bei dem das jeweilige Fahrzeug seine Geschwindigkeit entsprechend der mit dem Signal empfangenen Vorgabe einstellt.

Die Erfindung betrifft auch System zur Beeinflussung von spurgebundenen Fahrzeugen mit den Merkmalen des Anspruches 16, bei dem eine streckenseitige Vorrichtung geeignet ausgebildet ist, unter Berücksichtigung des aktuellen Ortes eines jeweiligen der Fahrzeuge und unter Berücksichtigung zumindest einer aktuellen Größe, welche den Status des jeweiligen Fahrzeugs charakterisiert, eine Vorgabe bezüglich einer von dem jeweiligen Fahrzeug zu fahrenden Geschwindigkeit zu ermitteln, bei dem die streckenseitige Vorrichtung geeignet ausgebildet ist, ein zumindest die Vorgabe bezüglich der zu fahrenden Geschwindigkeit enthaltendes Signal zur Regelung des jeweiligen Fahrzeugs an das jeweilige Fahrzeug zu übermitteln und bei dem das jeweilige Fahrzeug geeignet ausgebildet ist, seine Geschwindigkeit entsprechend der mit dem Signal empfangenen Vorgabe einzustellen.

Ein gattungsgemäßes Verfahren und ein gattungsgemäßes System sind aus der Offenlegungsschrift DE 26 33 089 A1 bekannt.

Ausgehend von der aus der Offenlegungsschrift DE 26 33 089 A1 bekannten Lösung liegt der Erfindung die Aufgabe zu Grunde, ein Verfahren und ein System zur Beeinflussung von spurgebundenen Fahrzeugen anzugeben, welche wenig kostenintensiv sind und welche die Möglichkeit bieten, zeitnah ganzheitlich auf sich ändernde Rahmenbedingungen zu reagieren.

Diese Aufgabe wird verfahrensgemäß dadurch gelöst, dass eine streckenseitige Sensoranordnung Daten zur Ermittlung des aktuellen Ortes und der zumindest einen aktuellen Größe des jeweiligen Fahrzeugs erfasst und an die streckenseitige Vorrichtung ausgibt, eine fahrzeugseitige Sensoranordnung redundant zu der streckenseitigen Sensoranordnung Daten zur Ermittlung des aktuellen Ortes und der zumindest einen aktuellen Größe des jeweiligen Fahrzeugs erfasst und an die streckenseitige Vorrichtung ausgibt und die streckenseitige Vorrichtung das Signal zur Regelung des jeweiligen Fahrzeugs in Abhängigkeit einer Verifikation der streckenseitig erfassten Daten durch die fahrzeugseitig erfassten Daten ausgibt, wobei das Signal zur Regelung des jeweiligen Fahrzeugs, bei Verifikation der streckenseitig erfassten Daten durch die fahrzeugseitig erfassten Daten, in Abhängigkeit der streckenseitig erfassten Daten ermittelt wird.

Entsprechend wird diese Aufgabe systemgemäß dadurch gelöst, dass eine streckenseitige Sensoranordnung geeignet ausgebildet ist, Daten zur Ermittlung des aktuellen Ortes und der zumindest einen aktuellen Größe des jeweiligen Fahrzeugs zu erfassen und an die streckenseitige Vorrichtung auszugeben, eine fahrzeugseitige Sensoranordnung geeignet ausgebildet ist, redundant zu der streckenseitigen Sensoranordnung Daten zur Ermittlung des aktuellen Ortes und der zumindest einen aktuellen Größe des jeweiligen Fahrzeugs zu erfassen und an die streckenseitige Vorrichtung auszugeben und die streckenseitige Vorrichtung geeignet ausgebildet ist, das Signal zur Regelung des jeweiligen Fahrzeugs in Abhängigkeit einer Verifikation der streckenseitig bereitgestellten Daten durch die fahrzeugseitig bereitgestellten Daten auszugeben, wobei das Signal zur Regelung des jeweiligen Fahrzeugs, bei Verifikation der streckenseitig erfassten Daten durch die fahrzeugseitig erfassten Daten, in Abhängigkeit der streckenseitig erfassten Daten ermittelt wird.

Im Unterschied zu der eingangs genannten bekannten Lösung "ATO over ETCS", bei der auf allen Fahrzeugen eine teure Intelligenz zu verbauen ist, die jeweils die Informationen und Daten empfängt, speichert und die entsprechenden Steuerkommandos an das Antriebs- und Bremssystem des jeweiligen Fahrzeugs ausgibt, ist bei der erfindungsgemäßen Lösung vorgesehen, dass die streckenseitige Vorrichtung für ein jedes der Fahrzeuge eine jeweilige Vorgabe bezüglich der zu fahrenden Geschwindigkeit ermittelt und dann an das jeweilige Fahrzeug übermittelt.

Somit kann zeitnaher ganzheitlich auf sich ändernde Rahmenbedingungen - insbesondere auf die sich ändernden Positionen (Orte) und Zustände der Fahrzeuge aber auch auf Änderungen von Streckenbedingungen, von betrieblichen Bedingungen und von Umweltbedingungen oder auf das Auftreten von Hindernissen und Gefahren - reagiert werden.

Außerdem erlaubt die erfindungsgemäße Lösung eine einfache zeitnahe Datentkonsistenzprüfung, da alle den Rahmenbedingungen entsprechenden Daten, von denen zumindest ein Großteil streckenseitig ermittelt oder bereitgestellt ist, streckenseitig an einer Stelle, nämlich der streckenseitigen Vorrichtung, zur Regelung der Bewegung aller Fahrzeuge vorliegen.

Die Echtzeitberücksichtigung der sich ändernden Rahmenbedingungen durch die streckenseitige Vorrichtung in Kombination mit minimierten Anforderungen an die Ausrüstung der Fahrzeuge steigert somit die Leistungsfähigkeit des Systems bei gleichzeitiger Kosteneinsparung.

Durch die erfindungsgemäße Lösung kann also die Konsistenz, Relevanz und Gültigkeit der für die Regelung der Bewegung der Fahrzeuge herangezogenen Daten sichergestellt werden, indem die Daten zeitnah direkt an die streckenseitige Vorrichtung ausgegene werden bzw. indem einige der Daten dort bereits vorliegen und indem die notwendige Verarbeitung der Daten durch die streckenseitige Vorrichtung gleichzeitig für alle Fahrzeuge stattfindet. Eine Aufbereitung der Daten für und eine selektive Übertragung der Daten auf die betroffenen Fahrzeuge entfällt. An die Fahrzeuge werden die Vorgaben zur Regelung der Bewegung der Fahrzeuge, also die Ergebnisse der Verarbeitung der herangezogenen Daten, übertragen.

Verfahrensgemäß werden die nachfolgend genannten Ausgestaltungen als besonders vorteilhaft angesehen.

Bei einer der bevorzugten Ausgestaltungen des erfindungsgemäßen Verfahrens wird die aktuelle Geschwindigkeit des jeweiligen Fahrzeugs als die zumindest eine aktuelle Größe bei der Ermittlung der Vorgabe berücksichtigt.

Es kann aber auch vorgesehen sein, dass eine den aktuellen Zustand des jeweiligen Fahrzeugs hinsichtlich seiner Vollständigkeit charakterisierende Größe als die zumindest eine aktuelle Größe oder als eine weitere aktuelle Größe, welche den Status des jeweiligen Fahrzeugs charakterisiert, bei der Ermittlung der Vorgabe berücksichtigt wird.

Es wird weiterhin als vorteilhaft angesehen, wenn mittels des Signals zur Regelung des jeweiligen Fahrzeugs als Vorgabe zumindest ein Optimalwert für die zu fahrende Geschwindigkeit oder ein diesen Optimalwert repräsentierender Fahrbefehl vorgegeben wird, wobei das jeweilige Fahrzeug seine Geschwindigkeit auf den Optimalwert einstellt.

Alternativ hierzu kann vorgesehen sein, dass mittels des Signals zur Regelung des jeweiligen Fahrzeugs als Vorgabe zumindest ein Änderungswert oder ein diesen Änderungswert repräsentierender Fahrbefehl vorgegeben wird, wobei das jeweilige Fahrzeug seine aktuelle Geschwindigkeit um den Änderungswert ändert.

Es wird als vorteilhaft angesehen, wenn das Signal zur Regelung des jeweiligen Fahrzeugs in Abhängigkeit aktueller betrieblicher Daten ermittelt wird. Dabei kann vorgesehen sein, dass die aktuellen betrieblichen Daten von einer übergeordneten Leittechnikeinrichtung an die streckenseitige Vorrichtung ausgegeben werden.

Weiterhin wird es als vorteilhaft angesehen, wenn das Signal zur Regelung des jeweiligen Fahrzeugs in Abhängigkeit aktueller Streckendaten ermittelt wird. Es kann vorgesehen sein, dass der streckenseitigen Vorrichtung die aktuellen Streckendaten von einem streckenseitig hinterlegten Streckenatlas und/oder von einem fahrzeugseitig hinterlegten Streckenatlas bereitgestellt werden.

Außerdem wird es als vorteilhaft angesehen, wenn das Signal zur Regelung des jeweiligen Fahrzeugs in Abhängigkeit von aktuellen Hinderniserkennungsdaten ermittelt wird. Die Hinderniserkennungsdaten können von einer streckenseitigen Hinderniserkennungseinrichtung und/oder von einer fahrzeugseitigen Hinderniserkennungseinrichtung bereitgestellt werden.

Ferner wird es als vorteilhaft angesehen, wenn das Signal zur Regelung des jeweiligen Fahrzeugs in Abhängigkeit von aktuellen Umweltdaten ermittelt wird. Die aktuellen Umweltdaten können von einer streckenseitigen Umwelterkennungseinrichtung und/oder von einer fahrzeugseitigen Umwelterkennungseinrichtung bereitgestellt werden.

In bevorzugter Ausgestaltung des erfindungsgemäßen Verfahrens ist vorgesehen, dass die streckenseitige Vorrichtung ein weiteres Signal zur Sicherung des jeweiligen Fahrzeugs an das jeweilige Fahrzeug ausgibt.

Vorzugsweise wird dabei mittels des weiteren Signals zur Sicherung des jeweiligen Fahrzeugs zumindest eine von dem jeweiligen Fahrzeug zu überwachende Geschwindigkeit oder ein diese Geschwindigkeit repräsentierender Sicherungsbefehl vorgegeben. - Es ist also bevorzugt vorgesehen, dass die Ermittlung der zu überwachenden Geschwindigkeit bereits durch die streckenseitige Vorrichtung erfolgt, so dass das jeweilige Fahrzeug nur noch eine definierte Reaktion auslöst, wenn seine aktuelle Geschwindigkeit die zu überwachende Geschwindigkeit überschreitet. Dies ist ein wesentlicher Unterschied zu der bekannten Lösung "ATO over ETCS", bei der ein Computer (European Vital Computer) der automatischen Zugsicherungseinrichtung des jeweiligen Fahrzeugs verschiedene Überwachungskurven berechnet und eine der jeweiligen Überwachungskurve zugeordnete definierte Reaktion auslöst, wenn die aktuelle Geschwindigkeit des Fahrzeugs die durch diese Überwachungskurve überwachte Geschwindigkeit überschreitet.

Bei dem erfindungsgemäßen System ist die streckenseitige Sensoranordnung vorzugsweise als eine faseroptische Sensoranordnung ausgebildet.

Die Erfindung ist im Weiteren anhand von Figuren näher erläutert. Dabei zeigen die
- Figuren 1 und 2: zwei Ausführungsformen eines erfindungsgemäßen Systems zur Beeinflussung von spurgebundenen Fahrzeugen.

Die Figur 1 zeigt eine Strecke 1 für spurgebundene Fahrzeuge und ein erfindungsgemäßen Systems 2 zur Beeinflussung von spurgebundenen Fahrzeugen in einer ersten Ausführungsform. Die Figur 1 zeigt weiterhin eines Fᵢ der durch das System 2 beeinflussten spurgebundenen Fahrzeuge, bei denen es sich hier beispielhaft um automatisch ohne Triebfahrzeugführer fahrende Schienenfahrzeuge (Züge) handelt. Das Fahrzeug Fᵢ weist Wagen 3, 4, 5 auf, von denen ein Führungswagen 3 - hier beispielhaft in Form einer Lok - die Spitze des Fahrzeugs Fᵢ (die Zugspitze) bildet und von denen ein Schlusswagen 5 das Ende des Fahrzeugs Fᵢ (den Zugschluss) bildet.

Das System 2 dient insbesondere dazu, einerseits eine optimale Bewegung eines jeden Fᵢ der Fahrzeuge (optimale Zugbewegung) und andererseits eine sichere Bewegung eines jeden Fᵢ der Fahrzeugs (sichere Zugbewegung) zu gewährleisten.

Das System 2 weist auf Seiten der Strecke 1 eine streckenseitige Vorrichtung 6 zur Beeinflussung der spurgebundenen Fahrzeuge auf, welche mit einer Kommunikationseinheit 7 in Form einer Antenne zur Funkübertragung versehen ist. Darüber hinaus weist das System 2 auf Seiten der Strecke 1 eine Kommunikationseinrichtung 8 zur Funkübertragung, eine übergeordnete Leittechnikeinrichtung 9 und eine streckenseitige Sensoranordnung 10 auf.

Die Sensoranordnung 10 ist in bevorzugter Ausgestaltung als eine faseroptische Sensoranordnung ausgebildet und umfasst hier beispielhaft einen Wellenleiter 11, eine Koppeleinrichtung 12, eine Pulserzeugungseinrichtung 13, eine Detektionseinrichtung 14 und eine Auswerteeinrichtung 15.

Auf Seiten des jeweiligen Fᵢ der Fahrzeuge weist das System 2 eine fahrzeugseitige Vorrichtung 16 auf, welche mit einer Kommunikationseinheit 17 in Form einer Antenne zur Funkübertragung versehen ist. Mittels der Kommunikationseinheit 17 steht die fahrzeugseitige Vorrichtung 16 über die Kommunikationseinrichtung 8 mit der Kommunikationseinheit 7 der streckenseitigen Vorrichtung 6 in Verbindung.

Darüber hinaus weist das System 2 auf Seiten des jeweiligen Fᵢ der Fahrzeuge eine Antriebseinrichtung 18, eine Bremseinrichtung 19, eine fahrzeugseitige Sensoranordnung 20, eine fahrzeugseitige Hinderniserkennungseinrichtung 21 zur Erkennung von Hindernissen 22, 23 und eine fahrzeugseitige Umwelterkennungseinrichtung 24 auf. Die Umwelterkennungseinrichtung 24 kann beispielsweise mit einem Lichtsensor und einem Temperatursensor ausgestattet sein. Die Sensoranordnung 20 umfasst hier beispielhaft eine Balisenantenne 25, einen Wegimpulsgeber 26, einen an sich bekannten Geschwindigkeitssensor 27 zur Ermittlung der Geschwindigkeit des Schlusswagens 5, welcher mit einer Kommunikationseinheit 28 versehen ist, sowie eine Auswerteeinrichtung 29, welche Teil der fahrzeugseitigen Vorrichtung 16 ist. Die Balisenantenne 25 ist geeignet ausgebildet, bei Überfahrt von streckenseitigen Balisen 30, 31 Daten, insbesondere Ortsdaten, zu empfangen und dann die empfangenen Daten an die Auswerteeinrichtung 29 auszugeben.

Die streckenseitige Vorrichtung 6 zur Beeinflussung der spurgebundenen Fahrzeuge umfasst einen Streckenatlas 32, eine Vergleichseinrichtung 33, eine Einrichtung 34 zur Sicherung der Bewegung des jeweiligen Fᵢ der Fahrzeuge in Form einer automatischen Zugsicherungseinrichtung (Zugsicherungsrechner) und eine Einrichtung 35 zur Regelung der Bewegung des jeweiligen Fᵢ der Fahrzeuge in Form einer automatischen Zugsteuerungseinrichtung (Fahrregler).

Die streckenseitige Vorrichtung 6 ermittelt eine Vorgabe bezüglich einer von dem jeweiligen Fahrzeug Fᵢ zu fahrenden Geschwindigkeit und gibt ein zumindest diese Vorgabe enthaltendes Signal Sᵢo an das jeweilige Fahrzeug Fᵢ aus. Als Vorgabe wird zumindest ein Optimalwert vᵢo für die zu fahrende Geschwindigkeit, vorzugsweise eine optimale Geschwindigkeitskurve für den gerade befahrenen Streckenabschnitt, vorgegeben. Das jeweilige Fahrzeug Fᵢ stellt seine Geschwindigkeit vᵢ entsprechend der mit dem Signal Sᵢo empfangenen Vorgabe - also hier auf den Optimalwert vᵢo - ein. Anstelle des Optimalwertes vᵢo könnte aber auch ein diesen Optimalwert vᵢo repräsentierender Fahrbefehl vorgegeben werden.

Alternativ zum Optimalwert vᵢo könnte mittels des Signals Sᵢo zur Regelung des jeweiligen Fahrzeugs Fᵢ als Vorgabe zumindest ein Änderungswert Δvᵢ oder ein diesen Änderungswert Δvᵢ repräsentierender Fahrbefehl vorgegeben werden, wobei das jeweilige Fahrzeug Fᵢ seine aktuelle Geschwindigkeit vᵢa dann um den Änderungswert Δvᵢ ändern würde.

Von der streckenseitigen Vorrichtung 6 wird also das zumindest die Vorgabe bezüglich der zu fahrenden Geschwindigkeit enthaltendes Signal Sᵢo zur Regelung des jeweiligen Fahrzeugs Fᵢ an das jeweilige Fahrzeug Fᵢ übermittelt.

Die Ermittlung der Vorgabe - hier des Optimalwert vᵢo - erfolgt zumindest unter Berücksichtigung des aktuellen Ortes Oᵢa eines jeweiligen Fᵢ der Fahrzeuge und unter Berücksichtigung zumindest einer aktuellen Größe, welche den Status des jeweiligen Fahrzeugs Fᵢ charakterisiert.

Dabei wird zum Einen die aktuelle Geschwindigkeit vᵢa des jeweiligen der Fahrzeuge Fᵢ als die zumindest eine aktuelle Größe bei der Ermittlung der Vorgabe berücksichtigt.

Außerdem wird eine den aktuellen Zustand Iᵢa des jeweiligen Fahrzeugs Fᵢ hinsichtlich seiner Vollständigkeit charakterisierende Größe als eine weitere aktuelle Größe, welche den Status des jeweiligen Fahrzeugs Fᵢ charakterisiert, bei der Ermittlung der Vorgabe berücksichtigt.

Darüber hinaus können weitere Daten bei der Ermittlung der Vorgabe - hier des Optimalwert vᵢo - berücksichtigt werden.

Bei dem erfindungsgemäßen System 2 ermittelt die streckenseitige Vorrichtung 6 das Signal Sᵢo zur Regelung des jeweiligen Fahrzeugs Fᵢ in Abhängigkeit aktueller betrieblicher Daten BDᵢa, aktueller Streckendaten SDᵢa, aktueller Hinderniserkennungsdaten HDia und aktueller Umweltdaten UDia.

Die aktuellen betrieblichen Daten BDᵢa werden von der übergeordneten Leittechnikeinrichtung 9 an die streckenseitige Vorrichtung 6 ausgegeben.

Die aktuellen Streckendaten SDᵢa der streckenseitigen Vorrichtung 6 von dem streckenseitig hinterlegten Streckenatlas 32 bereitgestellt. Alternativ hierzu könnten die aktuellen Streckendaten aber auch von einem fahrzeugseitig hinterlegten Streckenatlas bereitgestellt werden.

Die aktuellen Hinderniserkennungsdaten HDia werden von der fahrzeugseitigen Hinderniserkennungseinrichtung 21 bereitgestellt. Alternativ hierzu könnten die aktuellen Hinderniserkennungsdaten aber auch von einer streckenseitigen Hinderniserkennungseinrichtung bereitgestellt werden.

Die aktuellen Umweltdaten UDia werden von der fahrzeugseitigen Umwelterkennungseinrichtung 24 bereitgestellt. Alternativ hierzu könnten die aktuellen Umweltdaten aber auch von einer streckenseitigen Umwelterkennungseinrichtung bereitgestellt werden.

Die Auswerteeinrichtung 15 stellt anhand von Ausgaben der Detektionseinrichtung 14 Daten zur Ermittlung des aktuellen Ortes Oᵢa, der aktuellen Geschwindigkeit vᵢa und der den aktuellen Zustand Iᵢa des jeweiligen Fahrzeugs Fᵢ hinsichtlich seiner Vollständigkeit charakterisierenden Größe bereit. Die streckenseitige Sensoranordnung 10 erfasst somit streckenseitig die Daten Ds.Oᵢa, Ds.vᵢa, Ds.Iᵢa zur Ermittlung des aktuellen Ortes Oᵢa, der aktuellen Geschwindigkeit vᵢa und der den aktuellen Zustand Iᵢa des jeweiligen Fahrzeugs Fᵢ hinsichtlich seiner Vollständigkeit charakterisierenden Größe. Die streckenseitige Sensoranordnung 10 gibt die erfassten Daten Ds.Oᵢa, Ds.vᵢa, Ds.Iᵢa an die streckenseitige Vorrichtung 6 aus.

Redundant und diversitär hierzu erfasst die fahrzeugseitige Sensoranordnung 20 Daten Df.Oᵢa, Df.vᵢa, Df.Iᵢa zur Ermittlung des aktuellen Ortes Oᵢa, der aktuellen Geschwindigkeit vᵢa und der den aktuellen Zustand Iᵢa des jeweiligen Fahrzeugs Fᵢ hinsichtlich seiner Vollständigkeit charakterisierenden Größe. Hierzu stellt die Auswerteeinrichtung 29 diese Daten anhand von Ausgaben der Balisenantenne 25, des Wegimpulsgebers 26 und des Geschwindigkeitssensors 27 bereit. Die fahrzeugseitige Sensoranordnung 20 gibt die erfassten Daten Ds.Oᵢa, Ds.vᵢa, Ds.Iᵢa an die streckenseitige Vorrichtung 6 aus.

Die streckenseitige Vorrichtung 6 gibt das Signal Sᵢo zur Regelung des jeweiligen Fahrzeugs Fᵢ in Abhängigkeit einer Verifikation der streckenseitig erfassten Daten Ds.Oᵢa, Ds.vᵢa, Ds.Iᵢa durch die fahrzeugseitig erfassten Daten Df.Oᵢa, Df.vᵢa, Df.Iᵢa aus.

Hierzu erfolgt in der Vergleichseinrichtung 33 anhand der streckenseitig erfassten Daten Ds.Oᵢa, Ds.vᵢa, Ds.Iᵢa die Bestimmung erster Werte hinsichtlich des aktuellen Ortes Oᵢa, der aktuellen Geschwindigkeit vᵢa und der den aktuellen Zustand Iᵢa des jeweiligen Fahrzeugs Fᵢ hinsichtlich seiner Vollständigkeit charakterisierenden Größe. Außerdem erfolgt in der Vergleichseinrichtung 33 anhand der fahrzeugseitig erfassten Daten Df.Oᵢa, Df.vᵢa, Df.Iᵢa die Bestimmung zweiter Werte hinsichtlich des aktuellen Ortes Oᵢa, der aktuellen Geschwindigkeit vᵢa und der den aktuellen Zustand Iᵢa des jeweiligen Fahrzeugs Fᵢ hinsichtlich seiner Vollständigkeit charakterisierenden Größe. Anschließend erfolgt in der Vergleichseinrichtung 33 ein Vergleich der ersten und der zweiten Werte. Liegen die ersten Werte innerhalb von Toleranzbereichen, welche bezogen auf die zweiten Werte vorgegeben sind, so sind die ersten Werte durch die zweiten Werte und damit die streckenseitig erfassten Daten Ds.Oᵢa, Ds.vᵢa, Ds.Iᵢa durch die fahrzeugseitig erfassten Daten Df.Oᵢa, Df.vᵢa, Df.Iᵢa verifiziert.

Bei Verifikation der streckenseitig erfassten Daten Ds.Oᵢa, Ds.vᵢa, Ds.Iᵢa durch die fahrzeugseitig erfassten Daten Df.Oᵢa, Df.vᵢa, Df.Iᵢa wird das Signal Sᵢo zur Regelung des jeweiligen Fahrzeugs Fᵢ in Abhängigkeit der streckenseitig erfassten Daten Ds.Oᵢa, Ds.vᵢa, Ds.Iᵢa ermittelt.

Die streckenseitige Vorrichtung 6 gibt außerdem ein weiteres Signal Sᵢs zur Sicherung des jeweiligen Fahrzeugs Fᵢ an das jeweilige Fahrzeug Fᵢ aus, wobei das weitere Signal Sᵢs zur Sicherung des jeweiligen Fahrzeugs Fᵢ zumindest eine Vorgabe vᵢs bezüglich einer von dem jeweiligen Fahrzeug zu überwachenden Geschwindigkeit enthält.

Mittels des weiteren Signals Sᵢs zur Sicherung des jeweiligen Fahrzeugs Fᵢ wird als Vorgabe zumindest ein Überwachungswert vᵢs für die zu überwachende Geschwindigkeit, vorzugsweise eine oder mehrere verschiedene Geschwindigkeits-Überwachungskurven, vorgegeben. Es könnte aber alternativ auch ein diesen Überwachungswert vᵢs repräsentierender Sicherungsbefehl bzw. diese Geschwindigkeits-Überwachungskurven repräsentierende Sicherungsbefehle vorgegeben werden.

Soweit bei der Ausführungsform nach Fig. 2 gleiche Teile wie in Fig. 1 gezeigt sind, sind sie mit gleichen Bezugszeichen versehen.

Die in der Figur 2 gezeigte Ausführungsform 102 des erfindungsgemäßen Systems unterscheidet sich von der in der Figur 1 gezeigten Ausführungsform 2 darin, dass nicht die streckenseitige Vorrichtung 106 sondern die fahrzeugseitige Vorrichtung 116 mit einer Einrichtung 135 zur Sicherung der Bewegung des jeweiligen Fᵢ der Fahrzeuge in Form einer automatischen Zugsicherungseinrichtung ausgestattet ist. Hier gibt also die Einrichtung 135 der fahrzeugseitigen Vorrichtung 116 zumindest einen Überwachungswert vᵢs für die zu überwachende Geschwindigkeit, vorzugsweise eine oder mehrere verschiedene Überwachungskurven, vor.

## Patentansprüche

1. Verfahren zur Beeinflussung von spurgebundenen Fahrzeugen
- bei dem eine streckenseitige Vorrichtung (6; 106) unter Berücksichtigung des aktuellen Ortes (Oia) eines jeweiligen (Fᵢ) der Fahrzeuge und unter Berücksichtigung zumindest einer aktuellen Größe (vᵢa, Iᵢa), welche den Status des jeweiligen Fahrzeugs (Fᵢ) charakterisiert, eine Vorgabe (vᵢo; Δvᵢ) bezüglich einer von dem jeweiligen Fahrzeug (Fᵢ) zu fahrenden Geschwindigkeit ermittelt,
- bei dem ein zumindest die Vorgabe (vᵢo; Δvᵢ) bezüglich der zu fahrenden Geschwindigkeit enthaltendes Signal (Sᵢo) zur Regelung des jeweiligen Fahrzeugs (Fᵢ) von der streckenseitigen Vorrichtung (6; 106) an das jeweilige Fahrzeug (Fᵢ) übermittelt wird und
- bei dem das jeweilige Fahrzeug (Fᵢ) seine Geschwindigkeit (vᵢ) entsprechend der mit dem Signal (Sᵢo) empfangenen Vorgabe (vᵢo; Δvᵢ) einstellt,
**dadurch gekennzeichnet, dass**
- eine streckenseitige Sensoranordnung (10) Daten (Ds.Oᵢa, Ds.vᵢa, Ds.Iᵢa) zur Ermittlung des aktuellen Ortes (Oᵢa) und der zumindest einen aktuellen Größe (vᵢa, Iᵢa) des jeweiligen Fahrzeugs erfasst und an die streckenseitige Vorrichtung (6; 106) ausgibt,
- eine fahrzeugseitige Sensoranordnung (20) redundat zu der streckenseitigen Sensoranordnung (10) Daten (Df.Oᵢa, Df.vᵢa, Df.Iᵢa, Ds.Oᵢa, Ds.vᵢa, Ds.Iᵢa) zur Ermittlung des aktuellen Ortes (Oᵢa) und der zumindest einen aktuellen Größe (vᵢa, Iᵢa) des jeweiligen Fahrzeugs (Fᵢ) erfasst und an die streckenseitige Vorrichtung (6; 106) ausgibt und
- die streckenseitige Vorrichtung (6; 106) das Signal (Sᵢo) zur Regelung des jeweiligen Fahrzeugs (Fᵢ) in Abhängigkeit einer Verifikation der streckenseitig erfassten Daten (Ds.Oᵢa, Ds.vᵢa, Ds.Iᵢa) durch die fahrzeugseitig erfassten Daten (Df.Oᵢa, Df.vᵢa, Df.Iᵢa) ausgibt,
- wobei das Signal (Sᵢo) zur Regelung des jeweiligen Fahrzeugs (Fi), bei Verifikation der streckenseitig erfassten Daten (Ds.Oᵢa, Ds.vᵢa, Ds.Iᵢa) durch die fahrzeugseitig erfassten Daten (Df.Oᵢa, Df.vᵢa, Df.Iᵢa), in Abhängigkeit der streckenseitig erfassten Daten (Ds.Oᵢa, Ds.vᵢa, Ds.Iᵢa) ermittelt wird.

2. Verfahren nach Anspruche 1,
**dadurch gekennzeichnet, dass**
die aktuelle Geschwindigkeit (vᵢa) des jeweiligen Fahrzeugs (Fᵢ) als die zumindest eine aktuelle Größe bei der Ermittlung der Vorgabe (vᵢo; Δvᵢ) berücksichtigt wird.

3. Verfahren nach Anspruch 1,
**dadurch gekennzeichnet, dass**
eine den aktuellen Zustand (Iᵢa) des jeweiligen Fahrzeugs (Fᵢ) hinsichtlich seiner Vollständigkeit charakterisierende Größe als die zumindest eine aktuelle Größe oder als eine weitere aktuelle Größe, welche den Status des jeweiligen Fahrzeugs (Fᵢ) charakterisiert, bei der Ermittlung der Vorgabe (vᵢo; Δvᵢ) berücksichtigt wird.

4. Verfahren nach einem der Ansprüche 1 bis 3,
**dadurch gekennzeichnet, dass** mittels des Signals (Sᵢo) zur Regelung des jeweiligen Fahrzeugs (Fᵢ) als Vorgabe zumindest ein Optimalwert (vᵢo) für die zu fahrende Geschwindigkeit oder ein diesen Optimalwert (vᵢo) repräsentierender Fahrbefehl vorgegeben wird, wobei das jeweilige Fahrzeug (Fᵢ) seine Geschwindigkeit (vᵢ) auf den Optimalwert (vᵢo) einstellt.

5. Verfahren nach einem der Ansprüche 1 bis 3,
**dadurch gekennzeichnet, dass** mittels des Signals (Sᵢo) zur Regelung des jeweiligen Fahrzeugs (Fᵢ) als Vorgabe zumindest ein Änderungswert (Δvᵢ) oder ein diesen Änderungswert (Δvᵢ) repräsentierender Fahrbefehl vorgegeben wird, wobei das jeweilige Fahrzeug (Fᵢ) seine aktuelle Geschwindigkeit (vᵢa) um den Änderungswert (Δvᵢ) ändert.

6. Verfahren nach einem der Ansprüche 1 bis 5,
**dadurch gekennzeichnet, dass**
das Signal (Sᵢo) zur Regelung des jeweiligen Fahrzeugs (Fᵢ) in Abhängigkeit aktueller betrieblicher Daten (BDᵢa) ermittelt wird.

7. Verfahren nach Anspruch 6,
**dadurch gekennzeichnet, dass**
die aktuellen betrieblichen Daten (BDᵢa) von einer übergeordneten Leittechnikeinrichtung (9) an die streckenseitige Vorrichtung (6; 106) ausgegeben werden.

8. Verfahren nach einem der Ansprüche 1 bis 7,
d**adurch gekennzeichnet, dass**
das Signal (Sᵢo) zur Regelung des jeweiligen Fahrzeugs (Fi) in Abhängigkeit aktueller Streckendaten (SDᵢa) ermittelt wird.

9. Verfahren nach Anspruch 8,
**dadurch gekennzeichnet, dass**
der streckenseitigen Vorrichtung (6; 106) die aktuellen Streckendaten (SD₁a) von einem streckenseitig hinterlegten Streckenatlas (32) und/oder von einem fahrzeugseitig hinterlegten Streckenatlas bereitgestellt werden.

10. Verfahren nach einem der Ansprüche 1 bis 9,
**dadurch gekennzeichnet, dass**
das Signal (Sᵢo) zur Regelung des jeweiligen Fahrzeugs (Fᵢ) in Abhängigkeit von aktuellen Hinderniserkennungsdaten (HDᵢa) ermittelt wird.

11. Verfahren nach Anspruch 10,
**dadurch gekennzeichnet, dass**
die Hinderniserkennungsdaten (HDᵢa) von einer streckenseitigen Hinderniserkennungseinrichtung und/oder von einer fahrzeugseitigen Hinderniserkennungseinrichtung (21) bereitgestellt werden.

12. Verfahren nach einem der Ansprüche 1 bis 11,
**dadurch gekennzeichnet, dass**
das Signal (Sᵢo) zur Regelung des jeweiligen Fahrzeugs (Fi) in Abhängigkeit von aktuellen Umweltdaten (UDᵢa) ermittelt wird.

13. Verfahren nach Anspruch 12,
**dadurch gekennzeichnet, dass**
die aktuellen Umweltdaten (UDᵢa) von einer streckenseitigen Umwelterkennungseinrichtung und/oder von einer fahrzeugseitigen Umwelterkennungseinrichtung (24) bereitgestellt werden.

14. Verfahren nach einem der Ansprüche 1 bis 13,
**dadurch gekennzeichnet, dass**
die streckenseitige Vorrichtung (6) ein weiteres Signal (Sᵢs) zur Sicherung des jeweiligen Fahrzeugs (Fᵢ) an das jeweilige Fahrzeug (Fᵢ) ausgibt, wobei das weitere Signal (Sᵢs) zur Sicherung des jeweiligen Fahrzeugs (Fᵢ) zumindest eine Vorgabe (vᵢs) bezüglich einer von dem jeweiligen Fahrzeug zu überwachenden Geschwindigkeit enthält.

15. Verfahren nach Anspruch 14,
d**adurch gekennzeichnet, dass** mittels des weiteren Signals (Sᵢs) zur Sicherung des jeweiligen Fahrzeugs (Fi) als Vorgabe zumindest ein Überwachungswert (vᵢs) für die zu überwachende Gewindigkeit oder ein diesen Überwachungswert (vᵢs) repräsentierender Sicherungsbefehl vorgegeben wird.

16. System (2; 102) zur Beeinflussung von spurgebundenen Fahrzeugen,
- bei dem eine streckenseitige Vorrichtung (6; 106) geeignet ausgebildet ist, unter Berücksichtigung des aktuellen Ortes (Oᵢa) eines jeweiligen (Fᵢ) der Fahrzeuge und unter Berücksichtigung zumindest einer aktuellen Größe (vᵢa, Iᵢa), welche den Status des jeweiligen Fahrzeugs (Fᵢ) charakterisiert, eine Vorgabe (vᵢo; Δvᵢ) bezüglich einer von dem jeweiligen Fahrzeug (Fᵢ) zu fahrenden Geschwindigkeit zu ermitteln,
- bei dem die streckenseitige Vorrichtung (6; 106) geeignet ausgebildet ist, ein zumindest die Vorgabe (vᵢo; Δvᵢ) bezüglich der zu fahrenden Geschwindigkeit enthaltendes Signal (Sᵢo) zur Regelung des jeweiligen Fahrzeugs (Fi) an das jeweilige Fahrzeug (Fᵢ) zu übermitteln und
- bei dem das jeweilige Fahrzeug (Fᵢ) geeignet ausgebildet ist, seine Geschwindigkeit (vᵢ) entsprechend der mit dem Signal (Sᵢo) empfangenen Vorgabe (vᵢo; Δvᵢ) einzustellen, **dadurch gekennzeichnet, dass**
- eine streckenseitige Sensoranordnung (10) geeignet ausgebildet ist, Daten (Ds.Oᵢa, Ds.vᵢa, Ds.Iᵢa) zur Ermittlung des aktuellen Ortes (Oᵢa) und der zumindest einen aktuellen Größe (vᵢa, Iᵢa) des jeweiligen Fahrzeugs zu erfassen und an die streckenseitige Vorrichtung (6; 106) auszugeben,
- eine fahrzeugseitige Sensoranordnung (20) geeignet ausgebildet ist, redundant zu der streckenseitigen Sensoranordnung (10) Daten (Df.Oᵢa, Df.vᵢa, Df.Iᵢa, Ds.Oᵢa, Ds.vᵢa, Ds.Iᵢa) zur Ermittlung des aktuellen Ortes (Oᵢa) und der zumindest einen aktuellen Größe (vᵢa, Iᵢa) des jeweiligen Fahrzeugs (Fᵢ) zu erfassen und an die streckenseitige Vorrichtung (6; 106) auszugeben und
- die streckenseitige Vorrichtung (6; 106) geeignet ausgebildet ist, das Signal (SᵢO) zur Regelung des jeweiligen Fahrzeugs (Fi) in Abhängigkeit einer Verifikation der streckenseitig bereitgestellten Daten (Ds.Oᵢa, Ds.vᵢa, Ds.Iᵢa) durch die fahrzeugseitig bereitgestellten Daten (Df.Oᵢa, Df.vᵢa, Df.Iᵢa) auszugeben,
- wobei das Signal (Sᵢo) zur Regelung des jeweiligen Fahrzeugs (Fi), bei Verifikation der streckenseitig erfassten Daten (Ds.Oᵢa, Ds.vᵢa, Ds.Iᵢa) durch die fahrzeugseitig erfassten Daten (Df.Oᵢa, Df.vᵢa, Df.Iᵢa), in Abhängigkeit der streckenseitig erfassten Daten (Ds.Oᵢa, Ds.vᵢa, Ds.Iᵢa) ermittelt wird.

17. System (2; 102) nach Anspruch 16,
**dadurch gekennzeichnet, dass**
die streckenseitige Sensoranordnung (10) als eine faseroptische Sensoranordnung ausgebildet ist.

## Claims

1. Method for influencing railbound vehicles
- wherein a track-side device (6; 106) determines a specification (vᵢo; Δvᵢ) regarding a speed to be travelled by a vehicle (Fᵢ) in question, taking account of the current location (Oᵢa) of the vehicle (Fᵢ) in question and taking account of at least one current variable (vᵢa, Iᵢa), which characterises the status of the vehicle (Fᵢ) in question,
- wherein a signal (Sᵢo) for controlling the vehicle (Fᵢ) in question containing at least the specification (vᵢo; Δvᵢ) regarding the speed to be travelled is transmitted by the track-side device (6; 106) to the vehicle (Fᵢ) in question, and
- wherein the vehicle (Fᵢ) in question sets its speed (vᵢ) according to the specification (vᵢo; Δvᵢ) received with the signal (Sᵢo),
**characterised in that**
- a track-side sensor arrangement (10) acquires data (Ds.Oᵢa, Ds.vᵢa, Ds.Iᵢa) for determining the current location (Oᵢa) and the at least one current variable (vᵢa, Iᵢa) of the vehicle in question and outputs it to the track-side device (6; 106),
- a vehicle-side sensor arrangement (20) acquires, in a manner redundant to the track-side sensor arrangement (10), data (Df.Oᵢa, Df.vᵢa, Df.Iᵢa, Ds.Oᵢa, Ds.vᵢa, Ds.Iᵢa) for determining the current location (Oᵢa) and the at least one current variable (vᵢa, Iᵢa) of the vehicle (Fᵢ) in question and outputs it to the track-side device (6; 106), and
- the track-side device (6; 106) outputs the signal (Sᵢo) for controlling the vehicle (Fᵢ) in question as a function of a verification of the data (Ds.Oᵢa, Ds.vᵢa, Ds.Iᵢa) acquired on the track side, by means of the data (Df.Oᵢa, Df.vᵢa, Df.Iᵢa) acquired on the vehicle side,
- wherein, on verification of the data (Ds.Oᵢa, Ds.vᵢa, Ds.Iᵢa) acquired on the track side by means of the data (Df.Oᵢa, Df.vᵢa, Df.Iᵢa) acquired on the vehicle side, the signal (Sᵢo) for controlling the vehicle (Fᵢ) in question is determined as a function of the data (Ds.Oᵢa, Ds.vᵢa, Ds.Iᵢa) acquired on the track side.

2. Method according to claim 1,
**characterised in that**
the current speed (vᵢa) of the vehicle (Fᵢ) in question is taken into account in the determination of the specification (vᵢo; Δvᵢ) as the at least one current variable.

3. Method according to claim 1,
**characterised in that**
a variable characterising the current state (Iᵢa) of the vehicle (Fᵢ) in question regarding its completeness is taken into account in the determination of the specification (vᵢo; Δvᵢ) as the at least one current variable or as a further current variable which characterises the status of the vehicle (Fᵢ) in question.

4. Method according to one of claims 1 to 3,
**characterised in that**
by means of the signal (Sᵢo) for controlling the vehicle (Fᵢ) in question, as the specification, at least one optimum value (vᵢo) for the speed to be travelled or a drive command representing this optimum value (vᵢo) is given, wherein the vehicle (Fᵢ) in question sets its speed (vᵢ) to the optimum value (vᵢo).

5. Method according to one of claims 1 to 3,
**characterised in that**
by means of the signal (Sᵢo) for controlling the vehicle (Fᵢ) in question, as the specification, at least one change value (Δvᵢ) or a drive command representing this change value (Δvᵢ) is specified, wherein the vehicle (Fᵢ) in question changes its current speed (vᵢa) by the change value (Δvᵢ).

6. Method according to one of claims 1 to 5,
**characterised in that**
the signal (Sᵢo) for controlling the vehicle (Fᵢ) in question is determined as a function of current operational data (BDᵢa) .

7. Method according to claim 6,
**characterised in that**
the current operational data (BDᵢa) is output by a higher-level control technology device (9) to the track-side device (6; 106).

8. Method according to one of the claims 1 to 7,
**characterised in that**
the signal (Sᵢo) for controlling the vehicle (Fᵢ) in question is determined as a function of current track data (SDᵢa) .

9. Method according to claim 8,
**characterised in that**
the current track data (SDᵢa) is made available to the track-side device (6; 106) from a track atlas (32) stored on the track side and/or from a track atlas stored on the vehicle side.

10. Method according to one of the claims 1 to 9,
**characterised in that**
the signal (Sᵢo) for controlling the vehicle (Fᵢ) in question is determined as a function of current obstacle detection data (HDᵢa).

11. Method according to claim 10,
**characterised in that**
the obstacle detection data (HDᵢa) is provided by a track-side obstacle detection device and/or by a vehicle-side obstacle detection device (21).

12. Method according to one of the claims 1 to 11,
**characterised in that**
the signal (Sᵢo) for controlling the vehicle (Fᵢ) in question is determined as a function of current environment data (UDᵢa).

13. Method according to claim 12,
**characterised in that**
the current environment data (UDᵢa) is provided by a track-side environment recognition device and/or by a vehicle-side environment recognition device (24).

14. Method according to one of claims 1 to 13,
**characterised in that**
the track-side device (6) also outputs to the vehicle (Fᵢ) in question a further signal (Sᵢs) for safeguarding the vehicle (Fᵢ) in question, wherein the further signal (Sᵢs) for safeguarding the vehicle (Fᵢ) in question contains at least one specification (vᵢs) regarding a speed to be monitored by the vehicle in question.

15. Method according to claim 14,
**characterised in that**
by means of the further signal (Sᵢs) for safeguarding the vehicle (Fᵢ) in question, at least one monitoring value (vᵢs) for the speed to be monitored or a safeguarding command representing this monitoring value (vᵢs) is specified as the specification.

16. System (2; 102) for influencing railbound vehicles,
- wherein a track-side device (6; 106) is suitably configured, taking account of the current location (Oᵢa) of a vehicle (Fᵢ) in question and taking account of at least one current variable (vᵢa, Iᵢa) which characterises the status of the vehicle (Fᵢ) in question, to determine a specification (vᵢo; Δvᵢ) regarding a speed to be travelled by the vehicle (Fᵢ) in question,
- wherein the track-side device (6; 106) is suitably configured to transmit a signal (Sᵢo), containing at least the specification (vᵢo; Δvᵢ) regarding the speed to be travelled, for controlling the vehicle (Fᵢ) in question, to the vehicle (Fᵢ) in question, and
- wherein the vehicle (Fᵢ) in question is suitably configured to set its speed (vᵢ) according to the specification (vᵢo; Δvᵢ) received with the signal (Sᵢo),
**characterised in that**
- a track-side sensor arrangement (10) is suitably configured to acquire data (Ds.Oᵢa, Ds.vᵢa, Ds.Iᵢa) for determining the current location (Oᵢa) and the at least one current variable (vᵢa, Iᵢa) of the vehicle in question and to output it to the track-side device (6; 106),
- a vehicle-side sensor arrangement (20) is suitably configured to acquire, in a manner redundant to the track-side sensor arrangement (10), data (Df.Oᵢa, Df.vᵢa, Df.Iᵢa, Ds.Oᵢa, Ds.vᵢa, Ds.Iᵢa) for determining the current location (Oᵢa) and the at least one current variable (vᵢa, Iᵢa) of the vehicle (Fᵢ) in question and to output it to the track-side device (6; 106), and
- the track-side device (6; 106) is suitably configured to output the signal (Sᵢo) for controlling the vehicle (Fᵢ) in question as a function of a verification of the data (Ds.Oᵢa, Ds.vᵢa, Ds.Iᵢa) provided on the track side, by means of the data (Df.Oᵢa, Df.vᵢa, Df.Iᵢa) provided on the vehicle side,
- wherein, on verification of the data (Ds.Oᵢa, Ds.vᵢa, Ds.Iᵢa) acquired on the track side by means of the data (Df.Oᵢa, Df.vᵢa, Df.Iᵢa) acquired on the vehicle side, the signal (Sᵢo) for controlling the vehicle (Fᵢ) in question is determined as a function of the data (Ds.Oᵢa, Ds.vᵢa, Ds.Iᵢa) acquired on the track side.

17. System (2; 102) according to claim 16,
**characterised in that**
the track-side sensor arrangement (10) is configured as a fibre optic sensor arrangement.

## Revendications

1. Procédé pour influer sur des véhicules guidés sur rail
- dans lequel un dispositif (6 ; 106) sur la voie détermine en tenant compte de l'emplacement (Oᵢa) en cours de l'un respectif (Fᵢ) des véhicules et en tenant compte au moins d'une grandeur (vᵢa, Iᵢa) en cours, qui caractérise le statut du véhicule (Fᵢ) respectif une prescription (vᵢo ; Δvᵢ) en ce qui concerne une vitesse à laquelle doit circuler le véhicule (Fᵢ) respectif,
- dans lequel on transmet du dispositif (6 ; 106) sur la voie au véhicule (Fᵢ) respectif pour la régulation du véhicule (Fᵢ) respectif un signal (SᵢO) contenant au moins la prescription (vᵢo ; Δvᵢ) en ce qui concerne la vitesse à laquelle il doit circuler et
- dans lequel le véhicule (Fᵢ) respectif règle sa vitesse (vᵢ) conformément à la prescription (vᵢo ; Δvᵢ) reçue par le signal (sᵢo),
**caractérisé en ce que**
- un agencement (10) de capteur sur la voie relève des données (Ds.Oᵢa, Ds.vᵢa, Ds.Iᵢa) de détermination de l'emplacement (Oᵢa) en cours et de la au moins une grandeur (vᵢa, Iᵢa) en cours du véhicule respectif et les transmet au dispositif (6 ; 106) sur la voie,
- un agencement (20) de capteur embarqué sur le véhicule relève de manière redondante au dispositif (10) de capteur sur la voie des données (Df.Oᵢa, Df.vᵢa, Df.Iᵢa, Ds.Oᵢa, Ds.vᵢa, Ds.Iᵢa) de détermination de l'emplacement (Oᵢa) en cours et de la au moins une grandeur (vᵢa, Iᵢa) en cours du véhicule (Fᵢ) respectif et les transmet au dispositif (6 ; 106) sur la voie et
- le dispositif (6 ; 106) sur la voie envoie le signal (Sᵢo) de régulation du véhicule (Fᵢ) respectif en fonction d'une vérification des données (Ds.Oᵢa, Ds.vᵢa, Ds.Iᵢa) relevées du côté de la voie par les données (Df.Oᵢa, Df.vᵢa, Df.Iᵢa) relevées du côté du véhicule,
- dans lequel on détermine, en fonction des données (Ds.Oᵢa, Ds.vᵢa, Ds.Iᵢa) relevées du côté de la voie, le signal (Sᵢo) de régulation du véhicule (Fᵢ) respectif, lors de la vérification des données (Ds.Oᵢa, Ds.vᵢa, Ds.Iᵢa) relevées du côté de la voie par les données (Df.Oᵢa, Df.vᵢa, Df.Iᵢa) relevées du côté du véhicule.

2. Procédé suivant la revendication 1,
**caractérisé en ce que**
on prend en compte la vitesse (vᵢa) en cours du véhicule (Fᵢ) respectif comme la au moins une grandeur en cours lors de la détermination de la prescription (vᵢo ; Δvᵢ).

3. Procédé suivant la revendication 1,
**caractérisé en ce que**
on prend en compte lors de la détermination de la prescription (vᵢo ; Δvᵢ) une grandeur caractérisant l'état (Iᵢa) en cours du véhicule (Fᵢ) respectif en ce qui concerne son intégralité comme la au moins une grandeur en cours ou comme au moins une autre grandeur en cours qui caractérise le statut du véhicule (Fᵢ) respectif.

4. Procédé suivant l'une des revendications 1 à 3,
**caractérisé en ce que**
au moyen du signal (SᵢO) on prescrit pour la régulation du véhicule (Fᵢ) respectif comme prescription au moins une valeur (vᵢo) optimum de la vitesse à laquelle le véhicule doit circuler ou on prescrit une instruction de circulation représentant cette valeur (vᵢo) optimum, le véhicule (Fᵢ) respectif réglant sa vitesse (vᵢ) sur la valeur (vᵢo) optimum.

5. Procédé suivant l'une des revendications 1 à 3,
**caractérisé en ce que**
au moyen du signal (Sᵢo) de régulation du véhicule (Fᵢ) respectif on prescrit comme prescription au moins une valeur (Δvᵢ) de modification ou une instruction de circulation représentant cette valeur (Δvᵢ) de modification, le véhicule (Fᵢ) respectif modifiant sa vitesse (vᵢa) en cours de la valeur (Δvᵢ) de modification.

6. Procédé suivant l'une des revendications 1 à 5,
**caractérisé en ce que**
l'on détermine le signal (Sᵢo) de régulation du véhicule (Fᵢ) respectif en fonction de données (BDᵢa) de fonctionnement en cours.

7. Procédé suivant la revendication 6,
**caractérisé en ce que**
on envoie les données (BDᵢa) de fonctionnement en cours d'un dispositif (9) de la technique de conduite supérieure hiérarchiquement au dispositif (6 ; 106) sur la voie.

8. Procédé suivant l'une des revendications 1 à 7,
**caractérisé en ce que**
on détermine le signal (Sᵢo) de régulation du véhicule (Fᵢ) respectif en fonction de données (SDᵢa) de voie en cours.

9. Procédé suivant la revendication 8,
**caractérisé en ce que**
l'on met à disposition du dispositif (6 ; 106) sur la voie les données (SDᵢa) de voie en cours par un atlas (32) de voie mis en mémoire sur la voie et/ou par un atlas de voie mis en mémoire en étant embarqué sur le véhicule.

10. Procédé suivant l'une des revendications 1 à 9,
**caractérisé en ce que**
on détermine le signal (Sᵢo) de régulation du véhicule (Fᵢ) respectif en fonction de données (HDᵢa) de connaissance d'obstacle en cours.

11. Procédé suivant la revendication 10,
**caractérisé en ce que**
l'on met à disposition les données (HDᵢa) de connaissance d'obstacle par un dispositif de connaissance d'obstacle sur la voie ou par un dispositif (21) de connaissance d'obstacle embarqué sur le véhicule.

12. Procédé suivant l'une des revendications 1 à 11,
**caractérisé en ce que**
on détermine le signal (Sᵢo) de régulation du véhicule (Fᵢ) respectif en fonction de données (UDᵢa) d'ambiance en cours.

13. Procédé suivant la revendication 12,
**caractérisé en ce que**
on met à disposition les données (UDᵢa) d'ambiance en cours par un dispositif de détection de l'ambiance sur la voie et/ou par un dispositif (24) de détection de l'ambiance embarqué sur le véhicule.

14. Procédé suivant l'une des revendications 1 à 13,
**caractérisé en ce que**
le dispositif (6) sur la voie envoie au véhicule (Fᵢ) respectif un autre signal (Sᵢs) de sécurisation du véhicule (Fᵢ) respectif, l'autre signal (Sᵢs) de sécurisation du véhicule (Fᵢ) respectif contenant au moins une prescription (vᵢs) en ce qui concerne une vitesse à contrôler par le véhicule respectif.

15. Procédé suivant la revendication 14,
**caractérisé en ce que**
au moyen de l'autre signal (Sᵢs) de sécurisation du véhicule (Fᵢ) respectif, on prescrit comme prescription au moins une valeur (vᵢs) de contrôle de la vitesse à contrôler ou une instruction de sécurisation représentant cette valeur (vᵢs) de contrôle.

16. Système (2 ; 102) pour influer sur des véhicules guidés sur rail,
- dans lequel un dispositif (6 ; 106) sur la voie est d'une manière propre à déterminer en tenant compte de l'emplacement (Oᵢa) en cours de l'un respectif (Fᵢ) des véhicules et en tenant compte au moins d'une grandeur (vᵢa, Iᵢa) en cours, qui caractérise le statut du véhicule (Fᵢ) respectif une prescription (vᵢo ; Δvᵢ) en ce qui concerne une vitesse à laquelle doit circuler le véhicule (Fᵢ) respectif,
- dans lequel le dispositif (6 ; 106) sur la voie est d'une manière propre à transmettre pour la régulation du véhicule (Fᵢ) respectif un signal (Sᵢo) contenant au moins la prescription (vᵢo ; Δvᵢ) en ce qui concerne la vitesse à laquelle il doit circuler et
- dans le lequel le véhicule (Fᵢ) respectif est constitué d'une manière propre à régler sa vitesse (vᵢ) en fonction de la prescription (vᵢo ; Δvᵢ) reçue par le signal (Sᵢo),
**caractérisé en ce que**
- un agencement (10) de capteur sur la voie est constitué d'une manière propre à relever des données (Ds.Oᵢa, Ds.vᵢa, Ds.Iᵢa) de détermination de l'emplacement (Oᵢa) en cours et de la au moins une grandeur (vᵢa, Iᵢa) en cours du véhicule respectif et à les transmettre au dispositif (6 ; 106) sur la voie,
- un dispositif (20) de capteur embarqué sur le véhicule est constitué de manière propre à relever de manière redondante au dispositif (10) de capteur sur la voie des données (Df.Oᵢa, Df.vᵢa, Df.Iᵢa, Ds.Oᵢa, Ds.vᵢa, Ds.Iᵢa) de détermination de l'emplacement (Oᵢa) en cours et de la au moins une grandeur (vᵢa, Iᵢa) en cours du véhicule (Fᵢ) respectif et les transmet au dispositif (6 ; 106) sur la voie et
- le dispositif (6 ; 106) sur la voie est constitué de manière propre à envoyer le signal (SᵢO) de régulation du véhicule (Fᵢ) respectif en fonction d'une vérification des données (Ds.Oᵢa, Ds.vᵢa, Ds.Iᵢa) relevées du côté de la voie par les données (Df.Oᵢa, Df.vᵢa, Df.Iᵢa) relevées du côté du véhicule,
- dans lequel on détermine en fonction des données (Ds.Oᵢa, Ds.vᵢa, Ds.Iᵢa) relevées du côté de la voie le signal (Sᵢo) de régulation du véhicule (Fᵢ) respectif, lors de la vérification des données (Ds.Oᵢa, Ds.vᵢa, Ds.Iᵢa) relevées du côté de la voie par les données (Df.Oᵢa, Df.vᵢa, Df.Iᵢa) relevées du côté du véhicule.

17. Système (2 ; 102) suivant la revendication 16,
**caractérisé en ce que**
le dispositif (10) de capteur sur la voie est constitué sous la forme d'un dispositif de capteur à fibre optique
